# EUROPÄISCHE PATENTSCHRIFT

(11) **EP 2 670 917 B1**
(45) Veröffentlichungstag und Bekanntmachung des Hinweises auf die Patenterteilung: **23.11.2016**
(21) Anmeldenummer: 12711745.5
(22) Anmeldetag: 01.02.2012
(51) Int. Cl.: E01D 15/127

(54) **VERFAHREN ZUM AUFNEHMEN EINES VERLEGBAREN BRÜCKENELEMENTS UND BRÜCKENVERLEGEFAHRZEUG**
METHOD FOR LIFTING A MOVABLE BRIDGE ELEMENT AND BRIDGE-MOVING VEHICLE
PROCÉDÉ POUR SOULEVER UN ÉLÉMENT DE PONT DÉPLAÇABLE ET VÉHICULE DE DÉPLACEMENT DE PONT

(30) Priorität: 04.02.2011 DE 102011000509
(43) Veröffentlichungstag der Anmeldung: 11.12.2013
(73) Patentinhaber: Krauss-Maffei Wegmann GmbH & Co. KG, 80997 München (DE)
(72) Erfinder: LUIDL, Markus, 80997 München (DE)
(74) Vertreter: Feder Walter Ebert
(86) Internationale Anmeldenummer: PCT/DE2012/100023
(87) Internationale Veröffentlichungsnummer: WO 2012/103887

(56) Entgegenhaltungen:
- EP-A1- 0 609 731
- EP-A2- 2 000 591
- DE-A1-102006 018 795

## Beschreibung

Die Erfindung betrifft ein Verfahren zum Aufnehmen eines verlegbaren Brückenelements mit einem Brückenverlegefahrzeug, wobei ein Verlegearm des Brückenverlegefahrzeugs auf das Brückenelement ausgerichtet wird. Ein weiterer Erfindungsgegenstand ist ein Brückenverlegefahrzeug zum Aufnehmen eines verlegbaren Brückenelements mit einem Verlegearm, welcher derart ausgebildet ist, dass er auf das Brückenelement ausrichtbar ist.

Verlegbare Brückenelemente werden insbesondere im militärischen Einsatzbereich als temporäre Brücken zum Überqueren von Flüssen und Gräben im Gelände eingesetzt. Es sind Ausgestaltungen bekannt, bei denen modulare Brückenelemente bei größeren Hindernissen aneinandergereiht werden können. Zum Transport auf einem Brückenverlegefahrzeug können die Brückenelemente von dem Brückenverlegefahrzeug verlegt und wieder aufgenommen werden.

Das Verlegen und Aufnehmen eines Brückenelements erfolgt üblicherweise mit einem Verlegearm des Brückenverlegefahrzeugs, welcher gegenüber dem Fahrgestell des Brückenverlegefahrzeugs bewegbar ist. Zum Aufnehmen des verlegbaren Brückenelements ist es erforderlich, den Verlegearm des Brückenverlegefahrzeug auf das Brückenelement auszurichten.

In der Regel wird der Verlegearm des Brückenverlegefahrzeugs zunächst grob auf das Brückenverlegefahrzeug ausgerichtet, indem das Brückenverlegefahrzeug als ganzes gegenüber dem Brückenelement beweget wird. Zur Feinausrichtung des Verlegearms kann zusätzlich zur Bewegung des Brückenverlegefahrzeugs auch der Verlegearm gegenüber dem Fahrgestell bewegt werden.

Bei den im Stand der Technik bekannten Brückenverlegefahrzeugen hat es sich als nachteilig erwiesen, dass der Fahrer des Brückenverlegefahrzeugs das verlegbare Brückenelement manuell anfahren und das Brückenverlegefahrzeug in einem vorgegebenen Abstand und einem vorgegebenen Winkel zu dem Brückenelement positionieren muss, um dieses aufnehmen zu können. Dieses Verfahren ist typischerweise zeitaufwändig. Insbesondere bei eingeschränkter Sicht, z.B. in Folge von Dunkelheit, ist es dem Fahrzeugführer oftmals erst nach mehreren Versuchen möglich, den Verlegearm des Brückenverlegefahrzeugs derart auf das Brückenelement auszurichten, dass das Brückenelement aufgenommen werden kann. In diesem Zusammenhang kann es erforderlich sein, dass ein weiteres Besatzungsmitglied des Brückenverlegefahrzeugs von dem Brückenverlegefahrzeug absitzen muss um den Fahrzeugführer in die zur Aufnahme des Brückenelements erforderliche Stellung einzuweisen, wodurch sich die Aufnahme des Brückenelements verzögern kann. Ferner ist dies insbesondere bei einer militärischen Anwendung auf Grund des mangelnden Schutzes des Besatzungsmitglieds nachteilig.

Die EP 0 609 731 A1 und die DE 10 2006 018 795 A1 zeigen ein Brückenverlegefahrzeug mit einem Verlegearm, an dem ein Messsystem angeordnet ist, um die Einfahrtiefe in ein mobiles Brückenelement beim Einfädeln ermitteln zu können.

Die EP 2 000 591 A2 beschreibt ein selbstfahrendes, unbemanntes Brückenverlegefahrzeug, welches vor dem Verlegen die Geländesituation scannt.

Aufgabe der Erfindung ist es, das Ausrichten des Verlegearms in Bezug zum Brückenelement zu vereinfachen.

Bei dem eingangs genannten Verfahren zum Aufnehmen eines verlegbaren Brückenelements wird die Aufgabe mit den Merkmalen der Ansprüche 1 und 2 gelöst.

Zur Ausrichtung wird die Lage des aufzunehmenden Brückenelements mittels einer Erfassungsvorrichtung des Brückenverlegefahrzeugs erfasst.

Mittels einer Erfassungsvorrichtung kann die Lage des aufzunehmenden Brückenelements auch bei eingeschränkter Sicht des Fahrzeugführers erfasst werden. Es ist nicht erforderlich, dass der Fahrzeugführer oder ein weiteres Besatzungsmitglied des Brückenverlegefahrzeugs die Lage des Brückenelements ermittelt. Dadurch kann das verlegbare Brückenelement schneller aufgenommen werden.

Nachfolgend sollen vorteilhafte Ausgestaltungen des Verfahrens im Hinblick auf die Erfassung des Brückenelements dargestellt werden:
In einer ersten vorteilhaften Ausgestaltung weist die Erfassungsvorrichtung eine Kamera, insbesondere eine Wärmebildkamera oder einen Laserscanner auf. Die Kamera kann in Fahrtrichtung des Brückenverlegefahrzeug ausgerichtet sein. Dadurch kann ein Erfassungsbereich vor dem Brückenverlegefahrzeug gebildet werden, in welchem die Lage des Brückenelements erfasst werden kann. Eine Wärmebildkamera bietet den Vorteil, dass auch bei Dunkelheit ein guter Kontrast zwischen dem Brückenelement und dem Hintergrund erzielt werden kann. Die Kamera kann zudem richtbar am Fahrzeug angeordnet sein, wobei die Richtbewegung bevorzugt fernbedienbar ist. Mit einem Laserscanner kann die Umgebung des Fahrzeugs rasterartig abgetastet werden, wodurch die Lage des Brückenelement erfasst und/oder das Brückenelement vermessen werden kann.

Gemäß einer weiteren vorteilhaften Ausgestaltung ist die Erfassungsvorrichtung an dem Verlegearm des Brückenverlegefahrzeugs angeordnet, mit welchem das Brückenelement aufgenommen wird. Die Erfassungsvorrichtung kann derart an dem Verlegearm angeordnet sein, dass sie in eine vorgegebene Erfassungsrichtung vor dem Verlegearm weist. Die Erfassungsvorrichtung kann ferner derart ausgerichtet sein, dass sie einen Schnittstellenbereich zwischen dem Verlegearm und dem Brückenelement erfassen kann. Eine an dem Verlegarm angeordnete Erfassungsvorrichtung ist insbesondere dann von Vorteil, wenn der Verlegearm auf das Brückenelement ausgerichtet wird und/oder der Kupplungsvorgang zwischen Verlegearm und Brückenelement überwacht wird.

Ferner ist es vorteilhaft, wenn zur Ermittlung der Lage des Brückenelements die Kontur des Brückenelements erfasst wird. Es können ausgezeichnete Abschnitte des Brückenelements, insbesondere Kanten oder Ecken, erkannt werden. Anhand der Lage der erfassten ausgezeichneten Abschnitte bzw. der Kontur, kann die Lage des Brückenelements ermittelt werden, insbesondere mittels eines Rechners. Hierzu können beispielsweise Verfahren der Mustererkennung eingesetzt werden.

In einer weiteren bevorzugten Ausgestaltung werden ein oder mehrere an dem Brückenelement angeordneten Marker erfasst. Der Marker kann derart ausgestaltet sein, dass er bei der Erfassung mittels der Erfassungsvorrichtung einen hohen Kontrast gegenüber anderen Abschnitten des Brückenelements bildet. Beispielsweise kann sich der Marker in seiner Form, seiner Farbe, seinem Muster oder der von ihm ausgesendeten Wärmestrahlung von anderen Bereichen des Brückenelements bzw. des Hintergrunds unterscheiden. Der Marker kann einstückig mit dem Brückenelement verbunden sein. Alternativ kann der Marker lösbar oder fest mit dem Brückenelement verbunden sein. Die Marker können passiv oder aktiv ausgebildet sein.

In diesem Zusammenhang wird in weiterer Ausgestaltung vorgeschlagen, dass der Marker eine elektromagnetische Welle, insbesondere eine Licht- oder Funkwelle, und/oder eine Ultraschallwelle aussendet. Die Erfassungsvorrichtung weist bevorzugt einen Empfänger für die von dem Marker ausgesendete Welle auf. Ein aktiver Marker, der eine Welle aussendet, kann von der Erfassungsvorrichtung zuverlässig erfasst werden, insbesondere auch dann, wenn der Marker verschmutzt ist.

In einer weiteren bevorzugten Ausgestaltung wird die relative Lage des Brückenelements gegenüber dem Verlegearm des Brückenverlegefahrzeug ermittelt, insbesondere mittels eines Rechners. Beispielsweise kann die Entfernung zweier ausgezeichneter Punkte des Brückenelements und des Brückenverlegefahrzeug ermittelt werden. Vorteilhafterweise wird die Winkelstellung des Brückenelements gegenüber einem Koordinatensystem des Brückenverlegefahrzeugs ermittelt. Es kann der Winkel zwischen einer Längs- oder Querachse des Brückenelements und einer Längs- oder Querachse des Brückenverlegefahrzeugs ermittelt werden. Alternativ kann die Lage des Brückenelements gegenüber dem Koordinatensystem eines Satellitennavigationssystems, insbesondere GPS (Global Position System), bestimmt werden.

Auf Grundlage der durch die Erfassungsvorrichtung erfassten Lage des Brückenelements kann die Ausrichtung des Verlegearms des Brückenverlegefahrzeugs auf das Brückenelement erfolgen. Im Folgenden werden erfindungsgemäße Ausgestaltungen der Ausrichtung des Verlegearms des Brückenverlegefahrzeugs beschrieben:
Erfindungsgemäß wird eine Handlungsanweisung zum Ausrichten des Verlegearms des Brückenverlegefahrzeugs auf das Brückenelement ermittelt. Diese wird dem Fahrzeugführer akustisch und/oder optisch angezeigt. Es wird eine Route zum Anfahren des Brückenelements mit dem Brückenverlegefahrzeug ermittelt, die dem Fahrzeugführer angezeigt werden kann. Die Anzeige kann mittels akustischer und/oder optischer Kommandos erfolgen. Dabei kann die Anzeige mittels im Fahrzeug angeordneter akustischer und/oder optischer Anzeigevorrichtungen erfolgen. Somit können dem Fahrzeugführer des Brückenverlegefahrzeugs Handlungsanweisungen übermittelt werden, mittels derer er das Brückenverlegefahrzeug in eine zur Aufnahme des Brückenelements geeignete Stellung verbringen kann. Alternativ kann die Route dem Fahrzeugführer optisch nach Art einer Kartendarstellung oder einer dreidimensionalen Ansicht der Umgebung angezeigt werden.

Bevorzugt kann der Verlegearm des Brückenverlegefahrzeugs auch automatisch, insbesondere vollautomatisiert, gemäß der Handlungsanweisung ausgerichtet werden.

Gemäß einer weiteren erfindungsgemäßen Ausgestaltung wird zur Ausrichtung des Verlegearms des Brückenverlegefahrzeugs auf das Brückenelement mittels einer Anzeigevorrichtung die Lage des Brückenelements und eine Positionierhilfe angezeigt, wobei die Positionierhilfe auf einen vorgegebenen Abschnitt des Brückenelements, insbesondere einen Marker, durch Bewegung des Verlegearms des Brückenverlegefahrzeugs ausgerichtet wird. Bei einer Erfassungsvorrichtung mit einer Kamera kann in der Anzeigevorrichtung das von der Kamera erfasste Bild angezeigt werden. Die Positionierhilfe kann in dem Bild der Kamera eingeblendet werden und die Ausrichtung des Brückenverlegefahrzeugs, insbesondere des Verlegearms, anzeigen.

Bei einer starr an dem Brückenverlegefahrzeug, insbesondere an dem Verlegearm, angeordneten Kamera kann die Positionierhilfe in der Anzeigevorrichtung stets an derselben Stelle des Bildes angezeigt werden. Das Bild des Brückenelements kann in der Anzeigevorrichtung hingegen veränderlich sein. Zur Ausrichtung des Brückenverlegefahrzeugs, insbesondere des Verlegearms, auf das Brückenelement kann der Fahrzeugführer das Brückenverlegefahrzeug in eine Stellung verbringen, wobei die Positionierhilfe in einer vorgegebene Stellung gegenüber dem Brückenelements ausgerichtet ist.

Bevorzugt ist die Positionierhilfe nach Art einer Hilfsmarkierung ausgebildet, die in Deckung mit einem vorgegebenen Abschnitt des Brückenelements, insbesondere einem Marker, gebracht wird. Somit kann die Lage des Brückenelements im Verhältnis zu dem Verlegearm des Brückenverlegefahrzeugs durch die Lage des Brückenelements in der Anzeigevorrichtung zur Positionierhilfe angezeigt werden. Das Brückenelement und der Verlegearm des Brückenverlegefahrzeug können aufeinander ausgerichtet werden, indem die Positionierhilfe in Überlapp mit einem vorgegebenen Abschnitt des Brückenelements gebracht wird.

In einer konstruktiven Ausgestaltung weist der Verlegearm des Brückenverlegefahrzeug ein Eingreifelement, insbesondere einen Rollenwagen, auf, welches beim Aufnehmen des Brückenelements in das Brückenelement eingeführt wird. Das Eingreifelement kann in einen Führungskanal des Brückenelements eingeführt werden, wodurch eine Führung des Eingreifelements in dem Brückenelement ermöglicht wird. In einer Stellung, in der das Eingreifelement in das Brückenelement eingreift, kann das Brückenelement durch das Brückenverlegefahrzeug aufgenommen werden.

In weiterer Ausgestaltung kann vorgesehen sein, dass der Verlegearm ein zweites Eingreifelement, insbesondere einen zweiten Rollenwagen, aufweist, wobei das Brückenverlegefahrzeug, insbesondere der Verlegearm, mittels der Positionierhilfe ausgerichtet wird, bevor das zweite Eingreifelement in das Brückenelement eingeführt wird. Dadurch, dass der Verlegearm mittels der Positionierhilfe ausgerichtet wird, kann das Einführen des zweiten Eingreifelements in das Brückenelement ermöglicht werden.

Besonders bevorzugt ist eine Ausgestaltung, bei der die Ausrichtung des Verlegearms des Brückenverlegefahrzeugs ferngesteuert erfolgt. Bei einem ferngesteuerten Brückenvertegefahrzeug ist es nicht erforderlich, dass das Fahrzeug durch einen sich in dem Brückenverlegefahrzeug befindenden Fahrzeugführer gesteuert wird. Dies ist insbesondere dann von Vorteil, wenn ein Brückenelement in einem Gefahrenbereich aufgenommen werden soll. Die Steuerung des Brückenverlegefahrzeugs kann ferngesteuert aus sicherer Entfernung durchgeführt werden.

Hinsichtlich der Steuerung des Brückenverlegefahrzeugs ist es ferner vorteilhaft, wenn die Ausrichtung des Verlegearms des Brückenverlegefahrzeugs mittels einer Steuervorrichtung des Brückenverlegefahrzeugs automatisch erfolgt. Bei einer automatischen Steuervorrichtung des Brückenverlegefahrzeugs kann das Aufnehmen des Brückenelements völlig autark erfolgen. Bei einer automatischen Steuervorrichtung ist es nicht erforderlich, dass das Brückenverlegefahrzeug durch einen Fahrzeugführer gesteuert wird.

Bei einem eingangs genannten Brückenverlegefahrzeug wird die Aufgabe mit den Merkmalen des Anspruchs 13 gelöst.

Das Brückenverlegefahrzeug weist eine Erfassungsvorrichtung zur Erfassung der Lage des Brückenelements auf. Mittels einer Erfassungsvorrichtung kann die Lage des aufzunehmenden Brückenelements selbst bei eingeschränkter Sicht des Fahrzeugführers erfasst werden. Es ist daher nicht erforderlich, dass der Fahrzeugführer oder ein weiteres Besatzungsmitglied des Brückenverlegefahrzeugs die Lage des Brückenelements ermittelt, wodurch das verlegbare Brückenelement schneller aufgenommen werden kann.

Ferner können bei dem erfindungsgemäßen Brückenverlegefahrzeug die im Zusammenhang mit den erfindungsgemäßen Verfahren beschriebenen vorteilhaften Ausgestaltungen zur Anwendung kommen.

Weitere Einzelheiten und Vorteile der Erfindung werden nachfolgen anhand eines in den Zeichnungen dargestellten Ausführungsbeispiels erläutert. Darin zeigen:
- Fig. 1: eine seitliche Darstellung eines Brückenverlegefahrzeugs beim Anfahren eines Brückenelements,
- Fig. 2 bis 3: das Brückenverlegefahrzeug aus der Fig. 1 beim Aufnehmen eines Brückenelements,
- Fig. 4a bis 4c: eine vergrößerte Teilansicht des dem Brückenverlegefahrzeug zugewandten Endes des Brückenelements gemäß der Darstellung in Fig. 2 bis 3,
- Fig. 5a und b: eine symbolische Darstellung der Anzeige einer Anzeigevorrichtung beim Ausrichten des Brückenverlegefahrzeugs auf das Brückenelement,
- Fig. 6: in einer Ansicht von oben das Brückenverlegefahrzeug beim Anfahren eines Brückenelements und
- Fig. 7: verschiedene Stellungen des Brückenverlegefahrzeugs beim Anfahren des Brückenelements zur Veranschaulichung der Ausrichtung des Brückenverlegefahrzeugs auf das Brückenelement.

In der Fig. 1 ist ein Brückenverlegefahrzeug 1 dargestellt, mit welchem verlegbare Brückenelemente 10 einer verlegbaren Brücke transportiert, verlegt und wieder aufgenommen werden können.

Das Brückenverlegefahrzeug 1 weist ein Fahrgestell 2 auf, welches mit einem Kettenantrieb ausgerüstet ist. Oberhalb des Fahrgestells 2 ist ein Verlegearm 3 zum Halten, Verlegen und Aufnehmen eines Brückenelements 10 schwenkbar an dem Fahrgestell 2 angelenkt. Mittels eines Hubzylinders 4 kann der Verlegarm 3 um eine im Wesentlichen waagerecht verlaufende Schwenkachse S verschwenkt werden. An dem Verlegearm 3 sind ferner 2 Eingreifelemente 6, 7 vorgesehen, welche als Rollenwagen ausgestaltet sind. Die Rollenwagen umfassen mehrere in einer Reihe angeordnete, drehbar gelagerte Rollen.

Zum Abstützen des Brückenverlegefahrzeugs 1 weist dieses eine Abstützvorrichtung 8 auf. Die Abstützvorrichtung 8 ist als Stützschild ausgebildet, welches Schwenkbar an dem Fahrgestellt 2 angelenkt ist.

Um das Aufnehmen eines verlegbaren Brückenelements 10 in kurzer Zeit zu ermöglichen, weist das Brückenverlegefahrzeug 1 eine Erfassungsvorrichtung 5 auf, die am Verlegearm 3 angeordnet ist. Die Erfassungsvorrichtung 5 des Brückenverlegefahrzeugs 1 weist eine Kamera auf, welche als Wärmebildkamera ausgestaltet ist und auf den Erfassungsbereich C gerichtet ist, wodurch die Erfassung der Lage des aufzunehmenden Brückenelements 10 ermöglicht wird, vgl. Fig. 6.

Um das Aufnehmen des Brückenelements 10, insbesondere das einen Teil des Aufnehmen bildende Anfahren des Brückenelements 10, in kurzer Zeit zu ermöglichen, wird mittels der Wärmebildkamera der Erfassungsvorrichtung 5 die Kontur des Brückenelements 10 erfasst und aus der Kontur die relative Lage des Brückenelements 10 gegenüber dem Brückenverlegefahrzeug 1 ermittelt.

Zur Lageerfassung werden die von der Wärmebildkamera erfassten Bilddaten zunächst einem in einem Rechner implementierten Mustererkennungsalgorithmus zugeführt, welcher vorgegebene Bereiche des Brückenelements 10 erkennt. Darauf werden die Abstände der erkannten Bereiche und ihre Orientierung zueinander ermittelt. Die Abstands- und Orientierungsdaten werden mittels eines weiteren in einem Rechner implementierten Algorithmus mit Konstruktionsdaten des Brückenelements 10 verglichen, welche verschiedenen Ausrichtungen des Brückenelements 10 gegenüber dem Brückenverlegefahrzeug 1 entsprechen. Alternativ kann die Lage des Brückenelements 10 bei Kenntnis der Abmessungen des Brückenelements 10 auch unmittelbar aus den Abstands- und Orientierungsdaten berechnet werden.

Zur Unterstützung der Lageerfassung sind an dem Brückenelement 10 ferner Marker 16 angeordnet, welche passiv und/oder aktiv ausgebildet sein können. Passive Marker können zum einen durch markante Stellen des Brückenelements 10, z.B. Kanten, Ecken, Ausnehmungen oder Vorsprünge, gebildet werden. Ferner können als passive Marker auch Markierungen verwendet werden, welche lösbar oder fest mit dem Brückenelement 10 verbunden sind, beispielsweise Reflektoren, farbige und/oder kontrastreiche Aufkleber oder Anstriche.

Darüber hinaus können an dem Brückenelement 10 aktive Marker angeordnet sein. Eine aktive Markierung kann eine elektromagnetische Welle, insbesondere Licht- oder Funkwelle, und/oder oder eine Ultraschallwelle aussenden. Bei der Verwendung aktiver Marker muss die Erfassungsvorrichtung 5 zum Empfang der von dem aktiven Marker ausgesandten Welle geeignet sein. Bei der Verwendung aktiver Marker an Brückenelementen 10 im militärischen Einsatzbereich sollte die Signalreichweite der aktiven Marker geringer als 100m, bevorzugt geringer als 50 m, gewählt werden, um eine ungewollte Aufklärung des verlegten Brückenelements 10 zu verhindern.

Im weiteren Verlauf des Aufnahmeverfahrens wird eine empfohlene Route R zum Anfahren des Brückenelements 10 aus einer Ist-Position I in eine Soll-Position S ermittelt, vgl. Fig. 7. Die Ermittlung der Route R erfolgt mittels eines in einem Rechner implementierten Algorithmus. In dem Rechner können ferner mehrere Routen hinterlegt sein, aus denen in Abhängigkeit von der festgestellten Ist-Position I des Brückenverlegefahrzeugs 1 gegenüber dem Brückenelement 10 eine geeignete Route R ausgewählt wird.

Auf Grundlage der ermittelten Route R wird eine Handlungsanweisung zum Ausrichten des Verlegearms 3 des Brückenverlegefahrzeugs 1 auf das Brückenelement 10 ermittelt und dem Fahrzeugführer akustisch und/oder optisch angezeigt. Dabei kann die Anzeige mittels im Brückenverlegefahrzeug 1 angeordneter akustischer und/oder optischer Anzeigevorrichtungen erfolgen. Alternativ kann die Route R dem Fahrzeugführer optisch nach Art einer Kartendarstellung oder einer dreidimensionalen Ansicht der Umgebung angezeigt werden.

Nach dem Anfahren des Brückenelements 10 mit dem Brückenverlegefahrzeug 1, der Grobausrichtung, kann das Brückenelement 10 mit dem Verlegearm 3 aufgenommen werden. Wie in der Fig. 6 dargestellt, weist das Brückenelement 10 zwei parallel angeordneten Spurträger 13, 14 auf, welche durch mehrere Querträger 15 miteinander verbunden sind. An der Innenseite der Spurträger 13, 14 ist jeweils ein Führungskanal 11 angeordnet, in welchen die Eingreifelemente 6, 7 des Verlegearms 3 eingeführt werden können, um das Brückenelement 10 aufzunehmen. Der Führungskanal 11 wird dabei durch die Profilierung der Innenseiten der Spurträger 13, 14 gebildet. Zur Veranschaulichung des Führungskanals 11 ist das Brückenelement 10 in den Fig. 2 bis 4c in einer Schnittdarstellung abgebildet, so dass die Innenseite des bezüglich der Bildebene hinteren Spurträgers 13, 14 mit dem Führungskanal 11 sichtbar ist.

Wie ferner der Fig. 4a bis 4c zu entnehmen, weist der Führungskanal 11 im stirnseitigen Endbereich des Brückenelements 10 eine Ausnehmung 12 auf, durch welche das Eingreifelement 6 des Verlegearms 3 in den Führungskanal 11 eingeführt werden kann. Um das Einführen des Eingreifelements 6 in den Führungskanal 11 zu erleichtern, ist die Ausnehmung 12 derart bemessen, dass beim Einführen des Eingreifelements 6 in die Ausnehmung 12 ausreichend Spiel verbleibt. Bevorzugt weist die Ausnehmung 12 eine Länge auf, welche mindestens doppelt so lang wie die Länge des Eingreifelements 6 ist.

Zum Aufnehmen des Brückenelements 10 müssen sowohl das vordere Eingreifelement 6 als auch da hintere Eingreifelement 7 in den Führungskanal 11 des Brückenelements 10 eingeführt werden. In der Fig. 2 ist das Brückenverlegefahrzeug 1 in einer Stellung dargestellt, in welcher der Verlegearm 3 des Brückenverlegefahrzeugs 1 derart verschwenkt ist, dass das vordere Eingreifelement 6 in den Führungskanal 11 des Brückenelements 10 eingreift. Dieser Stellung entspricht auch die Detaildarstellung der Fig. 4b.

Um aus dieser Stellung das Einführen des hinteren Eingreifelements 7 in den Führungskanal 11 zu ermöglichen, muss das vordere Eingreifelement 6 zuerst um die so genannte Einfädeltiefe T in die in der Fig. 4c dargestellte Stellung eingefahren werden. Das Einfahren des Eingreifelements 6 in das Brückenelement 10 erfolgt dabei indem das Brückenverlegefahrzeug 1 in Richtung des Brückenelements 10 bewegt wird.

In einem weiteren Schritt wird dann der Verlegearm 3 nach oben in Richtung des in der Fig. 3 dargestellten Pfeils A verschwenkt. In Folge dieser Bewegung des Verlegearms 3 wird das Brückenelement 10 auf der dem Brückenverlegefahrzeug 1 zugewandten Seite vom Untergrund abgehoben und um den Auflagepunkt P auf der dem Brückenverlegefahrzeug 1 abgewandten Seite in Richtung B verschwenkt. Das vordere Eingreifelement 6 bewegt sich dabei weiter in das Brückenelement 10 hinein und das hintere Eingreifelement 7 taucht in die Ausnehmung 12 an dem Brückenelement 10 ein.

Das Aufnehmen des Brückenelements 10 wird dadurch erschwert, dass die Einfädeltiefe T abhängig von der Lage des Brückenelements 10 gegenüber dem Brückenverlegefahrzeug 1 ist. Um den Fahrzeugführer bei der Feinausrichtung zum Einfädeln des hinteren Eingreifelements 7 in das Brückenelements 10 zu unterstützen, kann wiederum die Wärmebildkamera der Erfassungsvorrichtung 5 verwendet werden.

Hierzu wird die Wärmebildkamera in eine Stellung bewegt, in der sie auf den Kupplungsbereich zwischen Verlegearm 3 und Brückenelement 10 gerichtet ist. Die Lage des Brückenelements 10 wird von der Kamera erfasst und dem Fahrzeugführer in einer Anzeigevorrichtung 20 des Brückenverlegefahrzeugs angezeigt, vgl. Fig. 5a. In der Anzeigevorrichtung 20 wird zudem eine Positionierhilfe 21 angezeigt, die nach Art einer Hilfsmarkierung ausgebildet ist. Um die erforderliche Einfädeltiefe T zu erreichen, wird der Verlegearm 3 des Brückenverlegefahrzeugs 1 derart ausgerichtet, dass die Positionierhilfe 21 in Deckung mit einem vorgegebenen Abschnitt des Brückenelements 10, z.B. der vorderen rechten Ecke des linken Spurträgers 13, gebracht ist, vgl. Fig. 5b. Der vorgegebene Abschnitt des Brückenelements 10 kann alternativ mittels eines Markers 16 markiert sein und die Positionierhilfe kann in Überlapp mit dem Marker 16 gebracht werden.

Aus einer Stellung, in welcher sich die Positionierhilfe 21 in Deckung mit dem vorgegebenen Abschnitt des Brückenelements 10 befindet, kann der Verlegearm 3 verschwenkt werden, wodurch das hintere Eingreifelement 7 in Richtung der Ausnehmung 12 bewegt wird und in den Führungskanal 11 eintauchen kann.

Sobald beide Eingreifelemente 6,7 in den Führungskanal 11 des Brückenelements 10 eingetaucht sind, kann das Brückenverlegefahrzeug 1 weiter in Richtung des Brückenelements 10 verfahren werden. Durch eine Schwenkbewegung des Verlegearms 3 kann das Brückenelement 10 dann vollständig aufgenommen werden.

Die vorstehend beschriebene Ausrichtung des Verlegearms 3 des Brückenverlegefahrzeugs 1 auf das Brückenelement 10 kann ferngesteuert erfolgen. In diesem Fall ist es nicht erforderlich, dass sich ein Fahrzeugführer innerhalb des Brückenverlegefahrzeugs 1 befindet. Überdies kann in weiterer Abwandlung des beschriebenen Ausführungsbeispiels die Ausrichtung des Verlegearms 3 des Brückenverlegefahrzeugs 1 mittels einer Steuervorrichtung des Brückenverlegefahrzeugs 1 automatisch erfolgen.

Beim Aufnehmen des verlegbaren Brückenelements 10 nach den vorstehend beschriebenen Verfahren kann mittels der Erfassungsvorrichtung 5 die Lage des aufzunehmenden Brückenelements 10 erfasst und ausgewertet werden. Es ist nicht erforderlich, dass der Fahrzeugführer oder ein weiteres Besatzungsmitglied zum Ausrichten des Verlegearms 3 des Brückenverlegefahrzeugs 1 auf das Brückenelement 10 die Lage des Brückenelements 10 ermittelt. Dadurch kann das verlegbare Brückenelement schneller aufgenommen werden.

### Bezugszeichen:

- 1: Brückenverlegefahrzeug
- 2: Fahrgestell
- 3: Verlegearm
- 4: Hubzylinder
- 5: Erfassungsvorrichtung
- 6: Eingreifelement
- 7: Eingreifelement
- 8: Abstützvorrichtung
- 10: Brückenelement
- 11: Führungskanal
- 12: Ausnehmung
- 13: Spurträger
- 14: Spurträger
- 15: Querträger
- 16: Marker
- 20: Anzeigevorrichtung
- 21: Positionierhilfe
- A: Bewegungsrichtung
- B: Bewegungsrichtung C Erfassungsbereich
- I: Ist-Position
- P: Auflagepunkt
- R: Route
- S: Soll-Position
- T: Einfädeltiefe

## Patentansprüche

1. Verfahren zum Aufnehmen eines verlegbaren Brückenelements (10) mit einem Brückenverlegefahrzeug (1), wobei ein Verlegearm (3) des Brückenverlegefahrzeugs (1) auf das Brückenelement (10) ausgerichtet wird,
und zur Ausrichtung die Lage des aufzunehmenden Brückenelements (10) mittels einer Erfassungsvorrichtung (5) des Brückenverlegefahrzeugs (1) erfasst wird,
**dadurch gekennzeichnet,**
**dass** eine Route (R) zum Anfahren des Brückenelements ermittelt wird und dass auf Grundlage der Route (R) eine Handlungsanweisung zum Ausrichten des Verlegearms (3) des Brückenverlegefahrzeugs (1) auf das Brückenelement (10) ermittelt wird, die dem Fahrzeugführer akustisch und/oder optisch angezeigt wird.

2. Verfahren zum Aufnehmen eines verlegbaren Brückenelements (10) mit einem Brückenverlegefahrzeug (1), wobei ein Verlegearm (3) des Brückenverlegefahrzeugs (1) auf das Brückenelement (10) ausgerichtet wird,
und zur Ausrichtung die Lage des aufzunehmenden Brückenelements (10) mittels einer Erfassungsvorrichtung (5) des Brückenverlegefahrzeugs (1) erfasst wird,
**dadurch gekennzeichnet,**
**dass** zur Ausrichtung des Verlegearms (3) des Brückenverlegefahrzeugs (1) auf das Brückenelement (10) mittels einer Anzeigevorrichtung (20) die Lage des Brückenelements (10) und eine Positionierhilfe (21) angezeigt werden, wobei die Positionierhilfe (21) auf einen vorgegebenen Abschnitt des Brückenelements (10), insbesondere einen Marker (16), durch Bewegung des Verlegearms (3) des Brückenverlegefahrzeugs (1) ausgerichtet wird.

3. Verfahren nach Anspruch 1 oder 2, **dadurch gekennzeichnet, dass** die Erfassungsvorrichtung (5) eine Kamera, insbesondere eine Wärmebildkamera, oder einen Laserscanner aufweist.

4. Verfahren nach einem der vorhergehenden Ansprüche, **dadurch gekennzeichnet, dass** die Erfassungsvorrichtung (5) an dem Verlegearm (3) des Brückenverlegefahrzeugs (1) angeordnet ist, mit welchem das Brückenelement (10) aufgenommen wird.

5. Verfahren nach einem der vorhergehenden Ansprüche, **dadurch gekennzeichnet, dass** zur Ermittlung der Lage des Brückenelements (10) die Kontur des Brückenelements (10) erfasst wird.

6. Verfahren nach einem der vorhergehenden Ansprüche, **dadurch gekennzeichnet, dass** ein oder mehrere an dem Brückenelement (10) angeordnete Marker (16) erfasst werden.

7. Verfahren nach Anspruch 6, **dadurch gekennzeichnet, dass** der Marker (16) eine elektromagnetische Welle, insbesondere eine Licht- oder Funkwelle, und/oder eine Ultraschallwelle aussendet.

8. Verfahren nach einem der vorhergehenden Ansprüche, **dadurch gekennzeichnet, dass** die relative Lage des Brückenelements (10) gegenüber dem Verlegearm (3) des Brückenverlegefahrzeug (1) ermittelt wird.

9. Verfahren nach einem der Ansprüche 2 bis 8, **dadurch gekennzeichnet, dass** die Positionierhilfe (21) nach Art einer Hilfsmarkierung ausgebildet ist, die in Deckung mit einem vorgegebenen Abschnitt des Brückenelements (10), insbesondere einem Marker (16), gebracht wird.

10. Verfahren nach einem der Ansprüche 2 bis 9, **dadurch gekennzeichnet, dass** der Verlegearm (3) des Brückenverlegefahrzeugs (1) ein Eingreifelement (6), insbesondere einen Rollenwagen, aufweist, welches beim Aufnehmen des Brückenelements (10) in das Brückenelement (10) eingeführt wird.

11. Verfahren nach Anspruch 10, **dadurch gekennzeichnet, dass** der Verlegearm (3) ein zweites Eingreifelement (7), insbesondere einen zweiten Rollenwagen, aufweist, wobei das Brückenverlegefahrzeug (1), insbesondere der Verlegearm (3), mittels der Positionierhilfe (21) ausgerichtet wird bevor das zweite Eingreifelement (7) in das Brückenelement (10) eingeführt wird.

12. Verfahren nach einem der vorhergehenden Ansprüche, **dadurch gekennzeichnet, dass** die Ausrichtung des Verlegearms (3) des Brückenverlegefahrzeugs (1) ferngesteuert erfolgt.

13. Brückenverlegefahrzeug zum Aufnehmen eines verlegbaren Brückenelements (10) gemäß dem Verfahren nach Anspruch 2, mit einem Verlegearm (3), welcher derart ausgebildet ist, dass er auf das Brückenelement (10) ausrichtbar ist, wobei das Brückenverlegefahrzeug (1) eine Erfassungsvorrichtung (5) zur Erfassung der Lage des Brückenelements (10) aufweist,
**gekennzeichnet durch**
eine Anzeigevorrichtung (20) zur Anzeige der Lage des Brückenelements (10) und eine Positionierhilfe (21) zum Ausrichten des Verlegearms (3) des Brückenverlegefahrzeugs (1) auf das Brückenelement (10).

## Claims

1. Method for lifting a movable bridge element (10) with a bridge-moving vehicle (1), wherein a moving arm (3) of the bridge-moving vehicle (1) is aligned with the bridge element (10), and, for the alignment, the position of the bridge element (10) to be lifted is sensed by means of a sensing device (5) of the bridge-moving vehicle (1), **characterized in that** a route (R) for approaching the bridge element is determined, and **in that**, on the basis of the route (R), a handling instruction for aligning the moving arm (3) of the bridge-moving vehicle (1) with the bridge element (10) is determined and is acoustically and/or optically displayed to the vehicle driver.

2. Method for lifting a movable bridge element (10) with a bridge-moving vehicle (1), wherein a moving arm (3) of the bridge-moving vehicle (1) is aligned with the bridge element (10), and, for the alignment, the position of the bridge element (10) to be lifted is sensed by means of a sensing device (5) of the bridge-moving vehicle (1), **characterized in that**, for alignment of the moving arm (3) of the bridge-moving vehicle (1) with the bridge element (10), the position of the bridge element (10) and a positioning aid (21) are displayed by means of a display device (20), wherein the positioning aid (21) is aligned with a predetermined portion of the bridge element (10), in particular a marker (16), by movement of the moving arm (3) of the bridge-moving vehicle (1).

3. Method according to Claim 1 or 2, **characterized in that** the sensing device (5) has a camera, in particular a thermal imaging camera, or a laser scanner.

4. Method according to one of the preceding claims, **characterized in that** the sensing device (5) is arranged on the moving arm (3) of the bridge-moving vehicle (1), with which the bridge element (10) is lifted.

5. Method according to one of the preceding claims, **characterized in that**, in order to determine the position of the bridge element (10), the contour of the bridge element (10) is sensed.

6. Method according to one of the preceding claims, **characterized in that** one or more markers (16) arranged on the bridge element (10) are sensed.

7. Method according to Claim 6, **characterized in that** the marker (16) emits an electromagnetic wave, in particular a light or radio wave, and/or an ultrasonic wave.

8. Method according to one of the preceding claims, **characterized in that** the relative position of the bridge element (10) in relation to the moving arm (3) of the bridge-moving vehicle (1) is determined.

9. Method according to one of Claims 2 to 8, **characterized in that** the positioning aid (21) is designed in the manner of an auxiliary marking which is brought to coincide with a predetermined portion of the bridge element (10), in particular with a marker (16).

10. Method according to one of Claims 2 to 9, **characterized in that** the moving arm (3) of the bridge-moving vehicle (1) has an engagement element (6), in particular a roller carriage, which is introduced into the bridge element (10) when the bridge element (10) is lifted.

11. Method according to Claim 10, **characterized in that** the moving arm (3) has a second engagement element (7), in particular a second roller carriage, wherein the bridge-moving vehicle (1), in particular the moving arm (3), is aligned by means of the positioning aid (21) before the second engagement element (7) is introduced into the bridge element (10).

12. Method according to one of the preceding claims, **characterized in that** the moving arm (3) of the bridge-moving vehicle (1) is aligned by remote control.

13. Bridge-moving vehicle for lifting a movable bridge element (10) according to the method according to Claim 2, with a moving arm (3) which is designed in such a manner that it can be aligned with the bridge element (10), wherein the bridge-moving vehicle (1) has a sensing device (5) for sensing the position of the bridge element (10), **characterized by** a display device (20) for displaying the position of the bridge element (10) and a positioning aid (21) for aligning the moving arm (3) of the bridge-moving vehicle (1) with the bridge element (10).

## Revendications

1. Procédé pour recevoir un élément de pont pouvant être posé (10) avec un véhicule de pose de pont (1), un bras de pose (3) du véhicule de pose de pont (1) étant orienté vers l'élément de pont (10),
et pour l'orientation, la position de l'élément de pont à recevoir (10) étant détectée au moyen d'un dispositif de détection (5) du véhicule de pose de pont (1),
**caractérisé en ce**
**qu'**une trajectoire (R) pour faire avancer l'élément de pompe est détectée et que sur la base de la trajectoire (R) une indication de manipulation pour orienter le bras de pose (3) du véhicule de pose de pont (1) sur l'élément de pont (10) est déterminée, laquelle est indiquée acoustiquement et/ou optiquement au conducteur du véhicule.

2. Procédé pour recevoir un élément de pont pouvant être posé (10) avec un véhicule de pose de pont (1), un bras de pose (3) du véhicule de pose de pont (1) étant orienté vers l'élément de pont (10),
et pour l'orientation, la position de l'élément de pont à recevoir (10) étant détectée au moyen d'un dispositif de détection (5) du véhicule de pose de pont (1),
**caractérisé en ce que**
pour l'orientation du bras de pose (3) du véhicule de pose de pont (1) vers l'élément de pont (10), au moyen d'un dispositif d'indication (20), la position de l'élément de pont (10) et un auxiliaire de positionnement (21) sont indiqués, l'auxiliaire de positionnement (21) étant orienté vers une portion prédéfinie de l'élément de pont (10), en particulier une marque (16), par déplacement du bras de pose (3) du véhicule de pose de pont (1).

3. Procédé selon la revendication 1 ou 2, **caractérisé en ce que** le dispositif de détection (5) présente une caméra, en particulier une caméra thermique, ou un scanner laser.

4. Procédé selon l'une quelconque des revendications précédentes, **caractérisé en ce que** le dispositif de détection (5) est disposé sur le bras de pose (3) du véhicule de pose de pont (1) avec lequel l'élément de pont (10) est reçu.

5. Procédé selon l'une quelconque des revendications précédentes, **caractérisé en ce que** pour déterminer la position de l'élément de pont (10), le contour de l'élément de pont (10) est détecté.

6. Procédé selon l'une quelconque des revendications précédentes, **caractérisé en ce qu'**une ou plusieurs marques (16) disposées sur l'élément de pont (10) sont détectées.

7. Procédé selon la revendication 6, **caractérisé en ce que** la marque (16) émet une onde électromagnétique, en particulier une onde lumineuse ou radio, et/ou une onde ultrasonore.

8. Procédé selon l'une quelconque des revendications précédentes, **caractérisé en ce que** la position relative de l'élément de pont (10) par rapport au bras de pose (3) du véhicule de pose de pont (1) est déterminée.

9. Procédé selon l'une quelconque des revendications 2 à 8, **caractérisé en ce que** l'auxiliaire de positionnement (21) est réalisé à la manière d'un marquage auxiliaire qui est amené en coïncidence avec une portion prédéfinie de l'élément de pont (10), en particulier une marque (16).

10. Procédé selon l'une quelconque des revendications 2 à 9, **caractérisé en ce que** le bras de pose (3) du véhicule de pose de pont (1) présente un élément d'engagement (6), en particulier un chariot roulant qui, lors de la réception de l'élément de pont (10), est introduit dans l'élément de pont (10).

11. Procédé selon la revendication 10, **caractérisé en ce que** le bras de pose (3) présente un deuxième élément d'engagement (7), en particulier un deuxième chariot roulant, le véhicule de pose de pont (1), en particulier le bras de pose (3) étant orienté au moyen de l'auxiliaire de positionnement (21) avant que le deuxième élément d'engagement (7) ne soit introduit dans l'élément de pont (10).

12. Procédé selon l'une quelconque des revendications précédentes, **caractérisé en ce que** l'orientation du bras de pose (3) du véhicule de pose de pont (1) s'effectue par commande à distance.

13. Véhicule de pose de pont pour recevoir un élément de pont pouvant être posé (10) selon le procédé selon la revendication 2, comprenant un bras de pose (3) qui est réalisé de telle sorte qu'il puisse être orienté vers l'élément de pont (10), le véhicule de pose de pont (1) présentant un dispositif de détection (5) pour détecter la position de l'élément de pont (10), **caractérisé par**
un dispositif d'affichage (20) pour afficher la position de l'élément de pont (10) et un auxiliaire de positionnement (21) pour orienter le bras de pose (3) du véhicule de pose de pont (1) vers l'élément de pont (10).
